# EUROPÄISCHE PATENTSCHRIFT

(11) **EP 3 140 041 B1**
(45) Veröffentlichungstag und Bekanntmachung des Hinweises auf die Patenterteilung: **18.04.2018**
(21) Anmeldenummer: 15720343.1
(22) Anmeldetag: 08.05.2015
(51) Int. Cl.: B02C 4/42, B02C 25/00

(54) **WALZENMÜHLE UND VERFAHREN ZUR STEUERUNG EINER WALZENMÜHLE**
ROLLER MILL AND METHOD FOR CONTROLLING A ROLLER MILL
BROYEUR À CYLINDRES ET SON PROCÉDÉ DE COMMANDE

(30) Priorität: 08.05.2014 EP 14167575
(43) Veröffentlichungstag der Anmeldung: 15.03.2017
(73) Patentinhaber: ABB Schweiz AG, 5400 Baden (CH)
(72) Erfinder: PISCHTSCHAN, Martin, CH-5413 Birmenstorf (CH); HIRT, Hans-Ulrich, CH-5732 Zetzwil (CH)
(74) Vertreter: ABB Patent Attorneys
(86) Internationale Anmeldenummer: PCT/EP2015/060196
(87) Internationale Veröffentlichungsnummer: WO 2015/169950

(56) Entgegenhaltungen:
- BRENT JONES: "VFD control methodologies in High Pressure Grinding drive systems", CEMENT INDUSTRY TECHNICAL CONFERENCE, 2012, XP002729796, in der Anmeldung erwähnt

## Beschreibung

### TECHNISCHES GEBIET

Die vorliegende Erfindung bezieht sich auf das Gebiet von Walzenmühlen. Sie betrifft eine Walzenmühle mit zwei im Betrieb gegenläufig rotierenden Walzen, welche in einem Rahmen drehbar gelagert sind, und ein Verfahren zur Steuerung einer solchen Walzenmühle.

### STAND DER TECHNIK

Walzenmühlen werden zum Mahlen von Materialien, insbesondere von Erzen und Zement verwendet. Walzenmühlen haben typischerweise einen Walzendurchmesser von 0.8 bis 3 Metern und eine Antriebsleistung von 0.2 bis 5 Megawatt. Sie sind besonders energieeffizient im Vergleich zu anderen Mühlenarten. Eine solche Walzenmühle wird beispielsweise in DE 4028015 A1 beschrieben.

Fig. 1 zeigt eine schematische Darstellung eines radialen Schnittes einer Walzenmühle aus dem Stand der Technik. Die Walzenmühle umfasst zwei gegenläufig rotierende Walzen 1,1', welche Walzen 1,1' horizontal und parallel zu einander in einem Rahmen (nicht dargestellt) drehbar gelagert sind. Eine der beiden Walzen 1 ist dabei orthogonal zur axialen Richtung dieser Walze 1 verschiebbar. In der Regel ist die andere der beiden Walzen 1' orthogonal nicht verschiebbar. Die verschiebbare Walze 1 wird durch ein Federsystem (nicht dargestellt) auf die fixierte Walze 1' gedrückt. Jede Walze 1,1' weist eine Mahlfläche auf. Die gegenüberliegenden Mahlflächen der Walzen 1,1' bilden einen Keil. Material wird von oben zwischen die Walzen 1,1' in den Keil gefüllt, durch die Rotation der Walzen 1,1' nach unten geführt und durch den Keil und den damit verbundenen Druck auf das Material zerkleinert. Die Rotation der Walzen 1,1' erfolgt über einen Antrieb (nicht dargestellt) .

Bekannte Antriebe für Walzenmühlen weisen meist zwei Elektromotoren auf, wobei je ein Elektromotor mit einer der Walzen verbunden ist und diese antreibt.

Fig. 2 zeigt eine Walzenmühle mit zwei Antrieben aus dem Stand der Technik. Je ein Antrieb ist einer der Walzen 1,1' zugeordnet und umfasst je einen Elektromotor 2,2', eine Gelenkwelle 3 und ein Planetengetriebe 4. Die Verbindung der radial verschiebbaren Walze 1 mit dem ortsfesten Elektromotor 2 erfolgt über die Gelenkwelle 3.

Optional ist es ebenfalls möglich, dass direkt an die Welle der verschiebbaren Walze die Gelenkswelle anschließt und das Planetengetriebe zwischen der Gelenkswelle und dem Elektromotor angeordnet ist. In einer solchen Anordnung, wie beispielsweise in DE 102011000749 A1 beschrieben, ist zusätzlich zu dem Elektromotor auch das Planetengetriebe der verschiebbaren Walze ortsfest. Optional ist es auch möglich, dass ein Elektromotor ohne eine Drehzahlanpassung eines Getriebes direkt die gewünschte Drehzahl für die Walzen liefert, beispielsweise durch eine Steuerung des Elektromotors mittels eines Frequenzumrichters. In diesem Fall umfasst der Antrieb kein Getriebe und der Elektromotor ist über die Gelenkwelle direkt mit der Walze verbunden. Die Elektromotoren der beiden Walzen werden meist über zwei getrennte Frequenzumrichter gesteuert. Optional ist es auch möglich, dass ein direkter Antrieb auf der Walze selbst angeordnet ist. In diesem Fall umfasst der Antrieb keine Gelenkwelle.

Die Steuerungsstrategien für die Antriebe haben einen Einfluss auf die Abnutzung der Walzen. Im Allgemeinen wird die Abnutzung der Walzen unter anderem von dem Anpressdruck der Walzen, der Umfangsgeschwindigkeit der Mahlflächen der einzelnen Walzen und dem Unterschied zwischen den Umfangsgeschwindigkeiten der Mahlflächen der Walzen beeinflusst. Die Abnutzung der beiden Walzen ist meist unterschiedlich stark. Es kann sowohl die verschiebbare Walze als auch die feststehende Walze eine grössere Abnutzung aufweisen. Für die Steuerung der Antriebe einer Walzenmühle sind folgende Steuerungsstrategien aus dem Artikel "VFD control methodologies in High Pressure Grinding drive systems" (Brent Jones, Cement Industry Technical Conference, 2012 IEEE-IAS/PCA 53) bekannt.

Bei der ersten Strategie wird der Steuerung der beiden Motoren ein identischer Sollwert für die Drehzahl als Referenz vorgegeben. So versuchen beide Frequenzumrichter die gleiche Drehzahl für den von ihnen gesteuerten Motor einzustellen, aber handeln dabei unabhängig voneinander, um dieses Ziel zu erreichen. Problematisch ist dabei, dass auch bei baugleichen Frequenzumrichtern die Drehzahlsteuerungen einen Fehler aufweisen so, dass eine identische Drehzahl der beiden Walzen auf diese Weise nicht erreicht werden kann und sich so ein Unterschied in dem Umfangsgeschwindigkeiten der Mahlflächen der beiden Walzen ergibt. Zusätzlich ist es problematisch, dass der Durchmesser der Walze nicht berücksichtigt wird. Bei unterschiedlichen Walzendurchmessern, wie beispielsweise durch eine erhöhte Abnutzung bei einer der beiden Walzen, führt selbst eine identische Drehzahl der beiden Walzen zu unterschiedlichen Umfangsgeschwindigkeiten der Mahlflächen der Walzen. Eine weitere Folge daraus ist, dass die Last zwischen den beiden Walzen nicht gleich verteilt ist und es so zu einer relativen Verdrehung der beiden Walzen zueinander kommt, was wiederum zu einer verstärkten Abnutzung führt.

Bei der zweiten Strategie wird der Steuerung der beiden Motoren ein identischer Sollwert für das Drehmoment vorgegeben. Problematisch ist dabei, dass im Falle, dass das Antriebsdrehmoment größer ist als das Lastdrehmoment, die Walzenmühle beschleunigen oder im umgekehrten Fall verzögert wird. Daraus resultiert eine wechselnde Drehgeschwindigkeit der Walzenmühle proportional zu Variationen des Mahlgutes, was für den Betrieb der Walzenmühle ebenfalls nachteilig ist.

Bei der dritten Strategie wird einer der Elektromotoren als Master und der andere Elektromotor als Follower definiert.

Fig. 3 zeigt eine schematische Darstellung des Signalflusses bei einer Walzenmühle mit dieser dritten Steuerungsstrategie aus dem Stand der Technik in einer Anfangsphase. Es wird, wie in der ersten Steuerungsstrategie, beiden Frequenzumrichtern 5, 5' ein identischer Sollwert für die Drehzahl 61 als Referenz vorgegeben. Beide Frequenzumrichter 5, 5' werden bzgl. der Drehzahl geregelt.

Fig. 4 zeigt eine schematische Darstellung des Signalflusses bei der Walzenmühle aus Fig. 3 in einer Produktionsphase. Nach dem Erreichen einer definierten Lastschwelle oder durch manuelles Umschalten wird einem der Frequenzumrichter 5' (Follower) nicht mehr der Sollwert für die Drehzahl 61 sondern ein Istwert eines Drehmoments 62 des mit dem anderen Frequenzumrichter 5 verbundenen Elektromotors 2 (Master) als Referenz vorgegeben. Der Frequenzumrichter 5' des Follower-Elektromotors 2' wird dadurch nicht mehr bzgl. der Drehzahl sondern bzgl. des Drehmoments geregelt. Der Frequenzumrichter 5 des Master-Elektromotors 2 bleibt auch in der Produktionsphase drehzahlgeregelt. Dies ermöglicht eine bessere Gleichverteilung der Lasten auf die beiden Walzen und eine Verringerung der Differenz der beiden Umfangsgeschwindigkeiten der Mahlflächen der Walzen und führt so zu einer Verminderung der unterschiedlichen Abnutzung der Walzen.

Die Zuordnung von Master und Follower zu der verschiebbaren oder der fixierten Walze ist beliebig. Optional kann bei der Master-Follower-Strategie anstatt des Istwerts des Drehmoments des Master-Elektromotors 2 (Torque-Follower) auch den Istwert einer Drehzahl des Master-Elektromotors 2 (Speed-Follower) als Referenz für die Steuerung des Follower-Elektromotors 2' in der Produktionsphase verwendet werden. In diesem Fall wird beiden Frequenzumrichtern 5, 5' in der Anfangsphase ein identischer Sollwert das Drehmoment als Referenz vorgegeben und nach dem Umschalten in die Produktionsphase dem Frequenzumrichter 5' des Follower-Elektromotors 2' der Istwert der Drehzahl des Master-Elektromotors 2 als Referenz vorgegeben. Problematisch bei der Master-Follower-Strategie ist, dass die Abnutzung nur für jede Walze einzeln bezüglich deren Lebensdauer optimiert werden kann. Es ist nicht möglich die Abnutzung beider Walzen im Gesamtsystem der Walzenmühle zu optimieren, um so die Lebensdauer der Walzenmühle zu maximieren.

### DARSTELLUNG DER ERFINDUNG

Aufgabe der vorliegenden Erfindung ist es, eine Walzenmühle anzugeben, welche eine erhöhte Lebensdauer aufweist.

Diese Aufgabe wird durch eine Walzenmühle mit den Merkmalen des Patentanspruches 1 gelöst. Bevorzugte Ausführungsformen sind Gegenstand der abhängigen Patentansprüche.

Bei einer Walzenmühle mit zwei parallel angeordnete, gegeneinandergepresste und im Betrieb gegenläufig rotierende Walzen und zwei Elektromotoren ist je ein Motor mit einer Walze verbunden und treibt die jeweilige Walze im Betrieb an. Eine der Walzen ist orthogonal zur axialen Richtung dieser Walze verschiebbar. Walzenmühlen werden auch als Rollenpressen, Gutbett-Walzenmühlen oder in englischer Sprache als High Pressure Grinding Rolls bezeichnet. Die beiden Elektromotoren verfügen jeweils über eine Steuerung, welche Steuerung die Einstellung bestimmter Betriebsparameter bei dem jeweiligen Elektromotor ermöglicht. Im Extremfall kann die Steuerung eines der Elektromotoren als eine direkte Verbindung mit einem elektrischen Versorgungsnetz vereinfacht werden, falls der andere der Elektromotoren von dem elektrischen Versorgungsnetz unabhängig gesteuert werden kann. Durch die direkte Verbindung mit dem elektrischen Versorgungsnetz stellen sich die Betriebsparameter des direkt verbunden Elektromotors entsprechend den Parametern des elektrischen Versorgungsnetzes, wie beispielsweise die Frequenz und die Spannung, ein. Durch die Bedingung der unabhängigen Steuerbarkeit des anderen Elektromotors in diesem Extremfall ist trotz der Abhängigkeit von dem im Allgemeinen konstanten, elektrischen Versorgungsnetzes des direkt verbundenen Motors eine relative Steuerung der Motoren zueinander möglich. Einer der Elektromotoren wird als Master definiert und der andere der Elektromotoren wird als Follower definiert. Dabei ist die Zuordnung zwischen Master und Follower in Bezug auf die verschiebbare oder nicht verschiebbare Walze beliebig. Im Extremfall, dass die Steuerung eines der Elektromotoren auf eine direkte Verbindung mit einem elektrischen Versorgungsnetz vereinfacht wird, ist der von dem elektrischen Versorgungsnetz unabhängig steuerbare Elektromotor zwingend der Follower. Der Steuerung des Master-Elektromotors wird ein Sollwert für die Drehzahl oder das Drehmoment des Master-Elektromotors als Referenz bzw. Zielwert der Steuerung übergeben. Ein sich aus der Steuerung des Master-Elektromotors ergebene Istwert des Drehmoments oder der Drehzahl des Master-Elektromotors wird in einem Multiplikator mit einem Lastfaktor multipliziert. Der Lastverteilfaktor ist eine reelle Zahl zwischen 0 und unendlich, bevorzugt ohne der Wert 1, besonders bevorzugt in einem Bereich zwischen 0.8 und 1.2. Der durch die Multiplikation entstehende Wert wird für die Ermittlung einer Referenz bzw. Zielwerts der Steuerung für den Follower-Elektromotor verwendet. Die Verwendung kann im einfachsten Fall die direkte Nutzung des durch die Multiplikation entstehenden Wertes als Referenz sein. Es ist aber auch möglich, dass der durch die Multiplikation entstehende Wert noch weiter verarbeitet und evtl. auch noch mit anderen Signal kombiniert wird. Durch den Lastverteilfaktor werden eine Beeinflussung der individuellen Abnutzung der Walzen und eine gezielte Verteilung der Last auf die beiden Walzen möglich.

In einer bevorzugten Ausführungsform wird der mit dem Lastverteilfaktor multiplizierte Istwert des Master-Elektromotors mit dem Sollwert für die Drehzahl oder das Drehmoment, welcher Sollwert als Referenz für die Steuerung des Master-Elektromotors dient, über eine Addition der Signale kombiniert. Dadurch wird der Einfluss durch die Lastverteilung auf kleine Beeinflussungen des Sollwerts beschränkt.

### KURZE BESCHREIBUNG DER FIGUREN

Nachfolgend wird die Erfindung anhand von Ausführungsbeispielen im Zusammenhang mit den Figuren näher erläutert. Die Figuren zeigen:
- Figur 1: eine schematische Darstellung eines radialen Schnittes einer Walzenmühle aus dem Stand der Technik;
- Figur 2: eine Walzenmühle mit zwei Antrieben aus dem Stand der Technik;
- Figur 3: eine schematische Darstellung des Signalflusses bei einer Walzenmühle mit Master-Follower Steuerung aus dem Stand der Technik in einer Anfangsphase;
- Figur 4: eine schematische Darstellung des Signalflusses bei einer Walzenmühle mit Master-Follower Steuerung aus dem Stand der Technik in einer Produktionsphase;
- Figur 5: eine schematische Darstellung des Signalflusses bei einer erfindungsgemässen Walzenmühle in einer ersten beispielhaften Ausführungsform; und
- Figur 6: eine schematische Darstellung des Signalflusses bei einer erfindungsgemässen Walzenmühle in einer zweiten beispielhaften Ausführungsform; und
- Figur 7: einen beispielhafter Zusammenhang zwischen der Abnutzung von zwei Walzen und der Wahl eines Lastverteilfaktors.

Die in den Zeichnungen verwendeten Bezugszeichen sind in der Bezugszeichenliste zusammengefasst. Grundsätzlich sind gleiche Teile mit denselben Bezugszeichen versehen.

### WEGE ZUR AUSFÜHRUNG DER ERFINDUNG

Fig. 5 zeigt eine schematische Darstellung des Signalflusses bei einer erfindungsgemässen Walzenmühle in einer ersten beispielhaften Ausführungsform. Eine übergeordnete Steuerung, beispielsweise über eine direkte Eingabe des Operators oder über ein Distributed Control System (DCS), gibt einem Frequenzumrichter 5 eines Master-Elektromotors 2 einen Sollwert 61 als Referenz für die Drehzahl vor. Ein sich durch die Regelung einer Drehzahlreglers (nicht dargestellt) des Frequenzumrichters 5 des Master-Elektromotors 2 ergebender Istwert 62 des Drehmoments des Master-Elektromotors 2 wird in einem Multiplikator 65 mit einem Lastverteilfaktor 64 multipliziert. Der Lastverteilfaktor 64 kann beispielsweise durch manuelle Eingabe durch den Operator oder eine dafür bestimmte Regelung des Lastverteilfaktors 64, welche optional auch zusätzliche Messgrössen wie etwa den Walzendurchmesser umfassen kann, festgelegt werden. Ein sich daraus ergebender Wert wird als Sollwert einem Drehmomentregler (nicht dargestellt) eines Frequenzumrichters 5' eines Follower-Elektromotors 2' übergeben. Durch den Lastverteilfaktor 642 kann die Abnutzung der einzelnen Walzen relative zueinander beeinflusst werden.

Analog zu Fig. 3, ist auch möglich, dass in einer Anfangsphase bis zum Erreichen einer definierten Lastschwelle oder durch manuelles Umschalten beiden Frequenzumrichtern den identischen Sollwert für die Drehzahl als Referenz vorzugeben. Beide Frequenzumrichter werden so in der Anfangsphase bzgl. der Drehzahl geregelt. Optional ist es auch möglich das System als Speed-Follower auszugestalten. Dabei wird, anstatt des Istwerts des Drehmoments des Master-Elektromotors im Falle des Torque-Follower, der Istwert einer Drehzahl des Master-Elektromotors als Referenz für den Follower-Elektromotor in der Produktionsphase verwendet. Daher ist auch der nach der Multiplikation mit dem Lastverteilfaktor erhaltene Wert ein Drehzahl-Wert, welcher dann dem Frequenzumrichter des Follower-Elektromotors als Referenz vorgegeben wird. Als zwei Variationen des Speed-Follower Konzeptes ist es sowohl möglich, einen Sollwert für die Drehzahl als auch alternativ einen Sollwert für das Drehmoment als Referenz für die Steuerung des Master-Elektromotors vorzugeben.

Fig. 6 zeigt eine schematische Darstellung des Signalflusses bei einer erfindungsgemässen Walzenmühle in einer zweiten beispielhaften Ausführungsform. Zusätzlich zu Fig. 5 ist eine Rückführung des Istwerts des Drehmoments des Follower-Elektromotors 2' vorhanden. Der Sollwert des Drehmoments des Follower-Elektromotors 2' aus der Multiplikation mit dem Lastverteilfaktor wird mit dem Istwert des Drehmoments des Follower-Elektromotors 2' über eine Subtraktion verglichen. Der so gebildete Unterschied zwischen dem Sollwert und dem Istwert des Drehmoments des Follower-Elektromotors 2' wird einem Regler 66 übergeben, welcher Regler 66 beispielsweise ein PID-Regler sein kann. Der Regler 66 regelt den Unterschied des Drehmoments des Follower-Elektromotors 2' und rechnet das geregelte Signal mit Hilfe des Flächenträgheitsmoments der Walze 1', welche mit dem Follower-Elektromotor 2' verbunden ist, in ein Drehzahlwert um. Diese direkte Kopplung zwischen Drehmoment und Drehzahl ist durch die mechanische Kopplung der Walzen über das Material im Mahlspalt gewährleistet. Eine Erhöhung der Umfangsgeschwindigkeit einer Walze bedingt durch die mechanische Kopplung beider Walzen eine zusätzliche tangential an der zweiten Walze angreifende Kraft, welche die benötigte Kraft bzw. Moment, zur Beibehaltung bzw. Erhöhung der Umfangsgeschwindigkeit der zweiten Walze im gleichen Masse reduziert. Dabei entspricht das Verhältnis der beiden Walzenradien dem Übersetzungsverhältnis bei einem Getriebe mit einem Übersetzungsverhältnis in der Nähe von 1. Der Ausgang des Reglers 66 wird mit dem ursprünglichen Sollwert 61 für die Drehzahl addiert und danach dem Frequenzumrichter des Follower-Elektromotors 2' als Sollwert übergeben.

Analog zu Fig. 5 ist auch in Fig. 6 eine optionale Anfangsphase oder eine Ausgestaltung als Speed-Follower in beiden Variationen möglich. Bei der Variante des Speed-Followers, bei welcher ein Sollwert für die Drehzahl als Referenz für die Steuerung des Master-Elektromotors vorgegeben wird, entfällt die Umrechnung des Regler mit Hilfe des Flächenträgheitsmoments, das sich die Signale mit Ausnahme des Lastverteilfaktors auf Drehzahl-Werte beziehen.

Fig. 7 zeigt einen beispielhaften Zusammenhang zwischen der Abnutzung von zwei Walzen und der Wahl eines Lastverteilfaktors 115. In dem Diagramm ist die Abnutzung 112 einer Walze, in Form der Verringerung des Walzendurchmessers, über die durch diese Walze bereits geleistete Dreharbeit 111 abgebildet. Unter der Dreharbeit 111 ist dabei das für das Mahlen des bisher gemalten Materials notwendige, kumulierte Drehmoment über die, für das Mahlen benötigte, Zeit zu verstehen. Die zwei Kurven 113, 114 stellen die Abnutzung 112 zweier Walzen eines Walzenpaares in Abhängigkeit von der Dreharbeit 111 da. Die Kurve 114 zeigt eine stärkere Abnutzung der entsprechenden Walze als die Abnutzung der in der Kurve 113 dargestellten Walze. In dem dargestellten Fall wird der Lastfaktor 115 nun so gewählt, dass die Walze mit der akkumuliert größeren bisherigen Abnutzung einen kleineren Teil der für das Mahl nötigen Last trägt.

Im Allgemeinen kann der Lastverteilfaktor eine positive reelle Zahl einschliesslich Null sein. Bei einer gleichen akkumuliert Abnutzung beider Walzen sollte der Lastverteilfaktor den Wert eins annehmen. Je grösser der Unterschied zwischen den akkumulierten Abnutzungen der beiden Walzen ist, desto weiter ist der entsprechende Lastverteilfaktor von dem Wert eins entfernt. Je nachdem welche der beiden Walzen eine grössere Abnutzung aufweist, strebt der Wert des Lastverteilfaktors dabei gegen Null oder unendlich. In der Praxis bewegt sich der Lastverteilfaktor eher zwischen 0.8 und 1.2.

In den vorhergehenden Fall ist das Ziel bei der Wahl des Lastfaktors, eine möglichst gleiche Abnutzung der Walzen eines Walzenpaares zu erreichen, um beispielsweise beide Walzen in einer Wartung auszutauschen und die Zeit zwischen zwei Wartungen zu maximieren. Es sind aber auch andere Zielsetzungen bei der Wahl des Lastverteilfaktors möglich, wie beispielsweise die stärkere Abnutzung der bereits stärker abgenutzten Walze und die Schonung der weniger stark abgenutzten Walze. Ausserdem wird gewährleistet, dass die benötigte Energie minimiert wird, da insbesondere im Vergleich zur Lösung bei der beide Motoren die gleichen Drehzahlreferenzen erhalten, gewährleistet wird, dass nur die zum Mahlen benötigte Energie geliefert wird.

### BEZUGSZEICHENLISTE

- 1: verschiebbare Walze
- 1': fixierte Walze
- 2: Master-Elektromotor
- 2': Follower-Elektromotor
- 3: Gelenkwelle
- 4: Planetengetriebe
- 5: Frequenzumrichter des Master-Elektromotors
- 5': Frequenzumrichter des Follower-Elektromotors
- 61: Sollwert der Drehzahl
- 62: Istwert des Master-Elektromotors
- 63: Referenz für Follower-Elektromotor
- 64: Lastverteilfaktor
- 65: Multiplikator
- 66: Regler
- 111: Dreharbeit einer Walze
- 112: Abnutzung einer Walze
- 113: Kurve der verschiebbaren Walze
- 114: Kurve der fixierten Walze
- 115: Kurve des Lastverteilfaktors

## Patentansprüche

1. Walzenmühle umfassend
zwei parallel angeordnete, gegeneinandergepresste und im Betrieb gegenläufig rotierende Walzen (1,1'), wobei eine der Walzen (1) orthogonal zur axialen Richtung dieser Walze (1) verschiebbar ist, und
zwei Elektromotoren (2,2'), welche Elektromotoren (2,2') je einer der beiden Walzen (1,1') zugeordnet sind, wobei
einer Steuerung eines Master-Elektromotors (2) der Elektromotoren (2,2') ein Sollwert (61) für die Drehzahl oder das Drehmoment als Referenz vorgegeben wird,
**dadurch gekennzeichnet, dass**
eine Referenz für eine Steuerung eines Follower-Elektromotors (2') der Elektromotoren (2,2') auf einem Istwert (62) des Drehmoments oder der Drehzahl des Master-Elektromotors (2) multipliziert mit einem Lastverteilfaktor (64) basiert.

2. Walzenmühle nach Anspruch 1, wobei der Lastverteilfaktor (64) unter Berücksichtigung eines Anpressdrucks der Walzen (1,1'), einer Abnutzung der einzelnen Walzen (1,1'), oder des Anpressdrucks und der Abnutzung ermittelt wird.

3. Walzenmühle nach Anspruch 2, wobei die Abnutzung der einzelnen Walzen (1,1') durch den Quotient einer Durchmesserverminderung einer Walze und einer Menge an Material, welches von dieser Walze bisher gemahlen wurde, quantifiziert wird.

4. Walzenmühle nach einen der Ansprüche 1 bis 3, wobei der Lastverteilfaktor (64) unter Berücksichtigung der Durchmesser der Walzen (1,1') bestimmt wird.

5. Walzenmühle nach Anspruch 1, wobei der Lastverteilfaktor (64) durch einen Operator der Walzenmühle festgelegt wird.

6. Walzenmühle nach einem der Ansprüche 1 bis 5, wobei der Istwert (62) des Master-Elektromotors (2) multipliziert mit dem Lastverteilfaktor (64) mit einem entsprechenden Istwert des Follower-Elektromotor (2') über eine Subtraktion verglichen wird und wobei die Referenz für die Steuerung des Follower-Elektromotor (2') auf dem Sollwert (61) und dem aus der Subtraktion resultierenden Wert basiert.

7. Walzenmühle nach Anspruch 6, wobei der verglichene Wert durch einen Regler (66) geregelt wird.

8. Verfahren zur Steuerung einer Walzenmühle, wobei die Walzenmühle
zwei parallel angeordnete, gegeneinandergepresste und im Betrieb gegenläufig rotierende Walzen (1,1'), wobei eine der Walzen (1) orthogonal zur axialen Richtung dieser Walze (1) verschiebbar ist, und
zwei Elektromotor (2,2') umfasst, welche Elektromotor (2,2') je einer der beiden Walzen (1,1') zugeordnet sind, wobei das Verfahren folgende Schritte umfasst:
a) Vorgeben eines Sollwerts (61) für die Drehzahl oder das Drehmoment als Referenz für eine Steuerung eines Master-Elektromotors (2) der Elektromotoren (2,2');
b) Bestimmen eines Istwerts (62) des Drehmoments oder der Drehzahl des Master-Elektromotors (2);
**dadurch gekennzeichnet, dass** das das Verfahren zusätzlich die folgenden Schritte umfasst:
c) Multiplikation des Istwerts (62) des Master-Elektromotors (2) mit einem Lastverteilfaktor (64); und
d) Einbeziehen des Ergebnisses aus Schritt (c) in die Referenz für eine Steuerung eines Follower-Elektromotors (2') der Elektromotoren (2,2').

## Claims

1. Roller mill comprising
two rollers (1, 1') which are arranged in parallel, are pressed one against the other and rotate in opposite directions during operation, wherein
one of the rollers (1) can be displaced orthogonally with respect to the axial direction of this roller (1), and
two electric motors (2, 2'), which electric motors (2, 2') are each assigned to one of the two rollers (1, 1'), wherein
a setpoint value (61) for the rotational speed or the torque is predefined as a reference to a control of a master electric motor (2) of the electric motors (2, 2'),
**characterized in that**
a reference for a control of a follower electric motor (2') of the electric motors (2, 2') is based on an actual value (62) of the torque or of the rotational speed of the master electric motor (2) multiplied by a load distribution factor (64).

2. Roller mill according to Claim 1, wherein the load distribution factor (64) is determined taking into account a contact pressure of the rollers (1, 1'), wear of the individual rollers (1, 1') or the contact pressure and the wear.

3. Roller mill according to Claim 2, wherein the wear of the individual rollers (1, 1') is quantified by the quotient of a reduction in diameter of a roller and a quantity of material which has been previously milled by this roller.

4. Roller mill according to one of Claims 1 to 3, wherein the load distribution factor (64) is determined taking into account the diameters of the rollers (1, 1').

5. Roller mill according to Claim 1, wherein the load distribution factor (64) is defined by means of an operator of the roller mill.

6. Roller mill according to one of Claims 1 to 5, wherein the actual value (62) of the master electric motor (2) multiplied by the load distribution factor (64) is compared with a corresponding actual value of the follower electric motor (2') by means of a subtraction, and wherein the reference for the control of the follower electric motor (2') is based on the setpoint value (61) and the value resulting from the subtraction.

7. Roller mill according to Claim 6, wherein the compared value is regulated by means of a regulator (66) .

8. Method for controlling a roller mill, wherein
the roller mill comprises
two rollers (1, 1') which are arranged in parallel, are pressed one against the other and rotate in opposite directions during operation, wherein
one of the rollers (1) can be displaced orthogonally with respect to the axial direction of this roller (1), and
two electric motors (2, 2'), which electric motors (2, 2') are each assigned to one of the two rollers (1, 1'), wherein the method comprises the following steps:
a) predefining a setpoint value (61) for the rotational speed or the torque as a reference for a control of a master electric motor (2) of the electric motors (2, 2');
b) determining an actual value (62) of the torque or of the rotational speed of the master electric motor (2);
**characterized in that** the method additionally comprises the following steps:
c) multiplying of the actual value (62) of the master electric motor (2) by a load distribution factor (64); and
d) including the result from step (c) in the reference for a control of a follower electric motor (2') of the electric motors (2, 2').

## Revendications

1. Broyeur à cylindres, comprenant:
deux cylindres (1, 1') disposés parallèlement, pressés l'un contre l'autre et tournant en service en sens contraire, dans lequel
un des cylindres (1) est déplaçable en direction orthogonale à la direction axiale de ce cylindre (1), et
deux moteurs électriques (2, 2'), ces moteurs électriques (2, 2') étant respectivement associés à un des deux cylindres (1, 1'), dans lequel
une valeur de consigne (61) pour le nombre de tours ou le couple moteur est prédéterminée comme valeur de référence à une commande d'un moteur électrique maître (2) des moteurs électriques (2, 2'),
**caractérisé en ce qu'**une référence pour une commande d'un moteur électrique esclave (2') des moteurs électriques (2, 2') est basée sur une valeur réelle (62) du couple moteur ou du nombre de tours du moteur électrique maître (2) multipliée par un facteur de répartition de charge (64) .

2. Broyeur à cylindres selon la revendication 1, dans lequel le facteur de répartition de charge (64) est déterminé en tenant compte d'une pression d'application des cylindres (1, 1'), d'une usure des cylindres individuels (1, 1') ou de la pression d'application et de l'usure.

3. Broyeur à cylindres selon la revendication 2, dans lequel l'usure des cylindres individuels (1, 1') est quantifiée par le quotient d'une diminution de diamètre d'un cylindre et d'une quantité de matière qui a été broyée jusqu'à présent par ce cylindre.

4. Broyeur à cylindres selon l'une quelconque des revendications 1 à 3, dans lequel le facteur de répartition de charge (64) est déterminé en tenant compte des diamètres des cylindres (1, 1').

5. Broyeur à cylindres selon la revendication 1, dans lequel le facteur de répartition de charge (64) est fixé par un opérateur du broyeur à cylindres.

6. Broyeur à cylindres selon l'une quelconque des revendications 1 à 5, dans lequel la valeur réelle (62) du moteur électrique maître (2) multipliée par le facteur de répartition de charge (64) est comparée à une valeur réelle correspondante du moteur électrique esclave (2') au moyen d'une soustraction et dans lequel la référence pour la commande du moteur électrique esclave (2') est basée sur la valeur de consigne (61) et la valeur résultant de la soustraction.

7. Broyeur à cylindres selon la revendication 6, dans lequel la valeur comparée est régulée par un régulateur (66) .

8. Procédé de commande d'un broyeur à cylindres, dans lequel le broyeur à cylindres comprend
deux cylindres (1, 1') disposés parallèlement, pressés l'un contre l'autre et tournant en service en sens contraire, dans lequel
un des cylindres (1) est déplaçable en direction orthogonale à la direction axiale de ce cylindre (1), et
deux moteurs électriques (2, 2'), ces moteurs électriques (2, 2') étant respectivement associés à un des deux cylindres (1, 1'), dans lequel le procédé comprend les étapes suivantes:
a) définir une valeur de consigne (61) pour le nombre de tours ou le couple moteur comme référence pour une commande d'un moteur électrique maître (2) des moteurs électriques (2, 2');
b) déterminer une valeur réelle (62) du couple moteur ou du nombre de tours du moteur électrique maître (2);
**caractérisé en ce que** le procédé comprend en outre les étapes suivantes:
c) multiplier la valeur réelle (62) du moteur électrique maître (2) avec un facteur de répartition de charge (64); et
d) introduire le résultat de l'étape (c) dans la référence pour une commande d'un moteur électrique esclave (2') des moteurs électriques (2, 2').
